# EUROPÄISCHE PATENTSCHRIFT

(11) **EP 0 304 415 B1**
(45) Veröffentlichungstag und Bekanntmachung des Hinweises auf die Patenterteilung: **24.10.1990**
(21) Anmeldenummer: 88890210.3
(22) Anmeldetag: 12.08.1988
(51) Int. Cl.: E02D 5/18, E02B 3/16, E04B 1/68

(54) **Dichtungselement sowie Verfahren zum Abdichten von Fugen in Bauten**
Sealing element and method for sealing construction joints
Elément d'étanchéité et procédé pour rendre étanche les joints dans les constructions

(30) Priorität: 14.08.1987 AT 2057/87
(43) Veröffentlichungstag der Anmeldung: 22.02.1989
(73) Patentinhaber: INSOND GESELLSCHAFT M.B.H., A-1130 Wien (AT); Stadt Wien, A-1141 Wien (AT)
(72) Erfinder: Stadler, Gert, Dipl.-Ing., A-5020 Salzburg (AT); Schoppe, Robert, A-1220 Wien (AT); Teiga, Fernandez Mariano, La Coruna (ES); Sochatzy, Gerhard, Dipl.-Ing., A-1080 Wien (AT); Lieb, Wolf Dieter, Dipl.-Ing., A-1100 Wien (AT)
(74) Vertreter: Haffner, Thomas M., Dr.

(56) Entgegenhaltungen:
- BE-A- 655 417
- FR-A- 1 152 018
- FR-A- 2 332 384
- FR-A- 2 533 606
- GB-A- 1 264 771

## Beschreibung

Die Erfindung bezieht sich auf ein Dichtungselement für die Abdichtung von Fugen in Bauten, insbesondere von Fugen zwischen Segmenten einer Schlitzwand od.dgl., unter Verwendung einer unter Feuchtigkeitseinfluß quellenden Dichtungsmasse sowie auf ein Verfahren zum Abdichten einer Fuge in Bauten unter Verwendung eines derartigen Dichtungselementes.

Bei der Herstellung von Schlitzwänden ist es bekannt, den Beton abschnittsweise einzubringen, wobei jeweils eine vertikale Stirnwand einzelner Segmente ausgebildet wird, welche beim Verfüllen des nächstfolgenden Abschnittes mit Beton soweit ausgehärtet sein muß, daß eine Abstützung des in den nächstfolgenden Abschnitt eingebrachten Ortsbetons durch diese Stirnwand ermöglicht wird. An der Übergangsstelle zwischen zwei derartigen in Längsrichtung der Wand benachbarten Abschnitten kann es nun zur Ausbildung von Fugen kommen, welche eine vollständige Dichtung gegen hereinbrechendes Wasser in Frage stellen könnte. Analoge Fugen können naturgemäß auch bei anderen Bauten auftreten, bei welchen eine Wand aus einer Mehrzahl von in Längsrichtung der Wand aneinanderschließenden Segmenten aufgebaut wird.

Um die Gefahr eines Hereinbrechens von Wasser durch derartige Fugen herabzusetzen, ist es bereits bekanntgeworden in den noch nicht erhärteten Beton des vorangehenden Segmentes ein in Längsrichtung der Wand verlaufendes Dichtungsband einzubetten. Dieses Dichtungsband muß bei der Anfertigung dieses Wandsegmentes von der Schalungswand getragen werden und die Manipulation derartiger Dichtungselemente gestaltet sich daher relativ aufwendig. Gleichfalls bekannte Vorschläge sehen vor, an der errichteten Stirnwand vor Einbringen des Ortsbetons für das benachbarte Segment der Wand ein Dich tungselement festzulegen. In diesem Zusammenhang sind bereits Dichtungsmassen angewandt worden, welche unter Feuchtigkeitseinfluß quellen. Die Festlegung derartiger Dichtungselemente nach der Fertigstellung eines vorangehenden Wandelementes gestaltet sich naturgemäß relativ aufwendig und ist insbesondere bei Schlitzwänden, bei welcher das nachfolgende Segment mit Stützflüssigkeit ausgefüllt wird, welche durch den einzubringenden Beton erst verdrängt werden muß, nicht ohne weiteres möglich. Darüberhinaus muß bei derartigen, unter Feuchtigkeitseinfluß quellenden Dichtungsmassen darauf Bedacht genommen werden, daß das Quellen erst nach dem weitgehenden Aushärten des benachbarten Wandabschnittes möglich werden soll, und es sind daher geeignete Schutzmaßnahmen, wie beispielsweise verrottbare Umhüllungen, für derartige unter Feuchtigkeitseinfluß quellende Dichtungsmassen erforderlich. Die Handhabung und Anbringung derartiger Dichtungsmassen ist in jedem Falle relativ aufwendig.

Die Erfindung zielt nun darauf ab, ein Dichtungselement der eingangs genannten Art zu schaffen, dessen Handhabung und Einbringung wesentlich vereinfacht ist und das insbesondere auch in Schlitzwänden eingesetzt werden kann, deren Abschnitte mit Stützflüssigkeit verfüllt sind. Zur Lösung dieser Aufgabe besteht das erfindungsgemäße Dichtungselement im wesentlichen darin, daß die unter Feuchtigkeitseinfluß quellende Dichtungsmasse in einem langgestreckten, bandförmigenl Trägerkörper festgelegt ist, daß der Trägerkörper die Dichtungsmasse wenigstens teilweise umschließt und Durchbrechungen, insbesondere einen in Längsrichtung verlaufenden Schlitz, aufweist und daß der Trägerkörper wenigstens zwei sich in Längsrichtung des Trägerkörpers erstreckende Fortsätze aufweist. Dadurch, daß die unter Feuchtigkeitseinfluß quellende Dichtungsmasse in einem Trägerkörper festgelegt ist, wird eine entsprechende Formstabilität sichergestellt, welche das Einbringen der Dichtungsmasse erleichtert. Der Trägerkörper kann hiebei gleichzeitig sicherstellen, daß die Orientierung der Durchbrechungen, über welche ein Aufquellen der Dichtungsmasse ermöglicht werden soll, vorgegeben wird, da die Orientierung des gesamten Dichtungselementes durch den bandförmigen Trägerkörper wesentlich erleichtert wird. Insbesondere kann auf diese Weise sichergestellt werden, daß die unter Feuchtigkeitseinfluß quellende Dichtungsmasse lediglich in Richtung zu bereits errichteten Segmenten einer Schlitzwand quellen kann, so daß sie während des Aushärtens des nachfolgenden Segmentes weitgehend geschützt in Kontakt an die bereits erhärtete Stirnwand des vorangehenden Segmentes gehalten werden kann. Ein Quellen der Dichtungsmasse tritt auf diese Weise erst dann ein, wenn tatsächlich in die Fuge Feuchtigkeit eindringt und bis zu den Durchbrechungen, insbesondere dem Schlitz, des Trägerkörpers vordringt, worauf die unter Feuchtigkeitseinfluß quellende Dichtungsmasse über diese Durchbrechungen bzw. diesen Schlitz im Trägerkörper in Richtung zur Stirnwand des vorangehenden Segmentes expandieren kann. Der bandförmige Trägerkörper weist nun erfindungsgemäß wenigstens zwei sich in Längsrichtung des Trägerkörpers erstreckende Fortsätze auf, um die Orientierung beim Einbringen des Trägerkörpers und der Dichtungsmasse zu erleichtern und gleichzeitig sicherzustellen, daß beim Einbringen von Ortsbeton in das benachbarte Segment durch Anfluten von Beton eine Anpressung des Dichtungselementes an die stirnwand des vorangehenden Segmentes erzielt wird. Das Dichtungselement enthält somit die unter Feuchtigkeitseinfluß quellende Dichtungsmasse und kann aus unterschiedlichen Materialien gefertigt werden. Prinzipiell kann das bandförmige Element aus gitterförmigem, beispielsweise drahtgitterartigem, Material bestehen. In besonders vorteilhafter Weise läßt sich jedoch ein derartiges Dichtungselement als aus Kunststoff extrudiertes Profil herstellen.

In besonders einfacher Weise und insbesondere im Hinblick auf die Verwendung von Kunststoffen für den Trägerkörper kann die Ausbildung so getroffen sein, daß der Trägerkörper aus einem die Fortsätze tragenden Hohlprofil gebildet ist. Ein derartiges Hohlprofil kann zur Erhöhung der Stabilität beim Transport unter der Lagerung geschlossen ausgebildet sein und Sollbruchstellen bzw. eine Reißlasche im Bereich des Hohlprofiles aufweisen, um unmittelbar vor dem Einbringen die Anordnung der unter Feuchtigkeitseinfluß quellenden Dichtungsmasse in das Innere des Hohlprofiles zu ermöglichen. Um auch nach dem Einbringen der quellenden Dichtungsmasse einen Schutz gegen Feuchtigkeit auf der Baustelle aufrechtzuerhalten, kann nach dem Einbringen die nach dem Herausreißen der Reißlasche gebildete schlitzförmige Öffnung durch ein einfaches Klebeband wiederum geschützt werden, welches unmittelbar vor dem Einbringen in die Einbaulage in der Wand wiederum abgelöst werden kann.

Um die Orientierung des Dichtungselementes beim Einbau zu erleichtern, ist mit Vorteil die Ausbildung so getroffen, daß die Fortsätze des Trägerkörpers längs je einer Erzeugenden des Hohlprofiles an das Hohlprofil anschließen, wobei die Fortsätze selbst wandförmig ausgebildet sein können und einander in bezug auf das Hohlprofil gegenüberliegen. Um einen möglichst dichten Anschluß eines derartigen Dichtungselementes an eine bereits bestehende ausgehärtete Stirnwand eines vorangehenden Segmentes sicherzustellen, sind bevorzugt zwei Fortsätze des Trägers in einer gemeinsamen Ebene, insbesondere in einer Tangentialebene an das Hohlprofil, angeordnet. Um hiebei sicherzustellen, daß die quellende Dichtungsmasse nur in Richtung des vorangehenden Segmentes bzw. der bereits erhärteten Stirnwand des vorangehenden Segmentes expandieren kann, ist mit Vorteil die Ausbildung so getroffen, daß das Hohlprofil in der die Fortsätze enthaltenden Ebene den in Längsrichtung verlaufenden Schlitz aufweist. Ein derartiges Dichtungselement läßt sich in einfacher Weise so orientieren, daß die den Schlitz auf weisende Seite des Dichtungselementes in Anlage an die vorangehende Stirnwand der Schlitzwandsegmente gepreßt wird.

Um das Anfluten bzw. Anpressen des Dichtungselementes an die Stirnwand des vorangehenden Segmentes und somit quer zur Längsrichtung der zu errichtenden Schlitzwand zu erleichtern, ist mit Vorteil die Ausbildung so getroffen, daß die Fortsätze wenigstens an einer Seite in Längsrichtung verlaufende Rippen oder Stege aufweisen. Auf diese Weise wird die Verankerung des Dichtungselementes im mit Ortsbeton vergossenen neuen Segment verbessert und gleichzeitig das Anfluten und Anpressen des Dichtungselementes an den vorangehenden Abschnitt erleichtert.

Bei der Verwendung von Kunststoff für den Träger bzw. das Dichtungselement kann mit Vorteil die Ausbildung so getroffen sein, daß das Hohlprofil als Kantrohrprofil ausgebildet ist und in der die Fortsätze enthaltenden Ebene von zur Ausbildung des Schlitzes einwärts springenden Bereichen begrenzt ist. Die einwärts springenden bzw. kragenden Bereiche dieses Kantrohrprofiles sichern hiebei die unter Feuchtigkeitseinfluß quellende Dichtungsmasse während des Einbaues in ihrer Lage und ermöglichen auch bei hohen Anpreßdrücken durch das Einbringen von Ortsbeton in den benachbarten Abschnitt eine exakte Positionierung dieser Dichtungsmasse.

Das erfindungsgemäße Verfahren zum Abdichten einer Fuge in Bauten unter Verwendung eines derartigen Dichtungselementes ist hiebei im wesentlichen dadurch gekennzeichnet, daß das bandförmige Dichtungselement an einer Stirnwand eines bestehenden Segmentes einer Wand im wesentlichen vertikal eingebracht wird, wobei die Breite des bandförmigen Dichtungselementes im wesentlichen parallel zu einer ebenen Stirnwand oder konzentrisch zu einer konkaven Stirnwand orientiert angeordnet wird, und daß das Dichtungselement durch Anfluten mit dem Ortsbeton für das benachbarte Segment an das bestehende Segment angepreßt wird. Abweichend von der bekannten Verwendung von Dichtungselementen erfolgt somit die Einbettung des Dichtungselementes nicht bereits in ein vorangehendes Segment einer Wand und es sind keine aufwendigen Manipulationen für die Schalung erforderlich, da ja das Dichtungselement nicht gesondert gehalten werden muß. Vielmehr wird das Dichtungselement nach der Fertigstellung eines Segmentes der Wand quer zur Längsrichtung der Wand abgesenkt und durch Anfluten mit dem Ortsbeton für das benachbarte Segment an das bestehende Segment angepreßt. Eine derartige Orientierung beim Einbau stellt eine wesentliche Vereinfachung der Manipulation bei gleichzeitig hoher Sicherheit in bezug auf die Abdichtung dar.

Um, wie bereits oben erwähnt, die quellfähige Dichtungsmasse vor vorzeitigem Quellen zu schützen, erfolgt die Durchführung des erfindungsgemäßen Verfahrens bevorzugt so, daß das bandförmige Dichtungselement mit der die Durchbrechungen oder den Schlitz aufweisenden Seite des Hohlprofiles der Stirnseite des bestehenden Segmentes zugewandt eingebracht wird.

Insbesondere bei Schlitzwänden, bei welchen die einzelnen Abschnitte vor dem Einbringen des Ortsbetons mit einer Stützflüssigkeit gefüllt sind, muß das Dichtungselement bzw. Fugenband eingeschwommen werden. Um auch hier die Handhabung zu erleichtern und zu verbessern, wird dieses Einbringen mit Vorteil so vorgenommen, daß das Dichtungselement vor dem Einbringen an seiner Unterkante mit einem Gewicht, insbesondere einem Betonsockel, beschwert wird.

Vor dem Einbringen des erfindungsgemäßen Dichtungselementes kann es auf der Baustelle beispielsweise witterungsbedingt zu erhöhter Feuchtigkeit kommen und es kann daher vorteilhaft sein, auch nach dem Einbringen der unter Feuchtigkeitseinfluß quellenden Dichtungsmasse in das Dichtungselement noch einen Schutz gegen Eintritt von Feuchtigkeit aufrechtzuerhalten, bis das Dichtungselement in die gewünschte Position eingebracht wird. Zu diesem Zweck wird das erfindungsgemäße Verfahren mit Vorteil so durchgeführt, daß das Dichtungselement vor dem Einbringen in den Bereich der Bautenfuge nach dem Einlegen der quellfähigen Dichtungsmasse mit einem den Schlitz im Hohlprofil abdeckenden Band, insbesondere einem Klebeband, gegen Eintritt von Feuchtigkeit gesichert wird und daß das abdeckende Band unmittelbar vor dem Einbringen des bandförmigen Dichtungselementes in den Bereich der Bautenfuge abgelöst wird.

Die Erfindung wird nachfolgend an Hand von in der Zeichnung schematisch dargestellten Ausführungsbeispielen näher erläutert. In dieser zeigen Fig. 1 und 2 eine erste Ausbildung eines Dichtungselementes, wobei Fig. 1 eine Draufsicht und Fig. 2 einen Schnitt nach der Linie 11-11 der Fig. 1 darstellt; Fig. 3 und 4 eine abgewandelte Ausbildung eines derartigen Dichtungselementes, wobei Fig. 4 wiederum einen Schnitt nach der Linie IV-IV der Fig. 3 darstellt, und Fig. 5 einen Horizontalschnitt durch eine Schlitzwand mit der Einbaulage eines Dichtungselementes, wie es beispielsweise in Fig. 1 and 2 dargestellt ist.

In Fig. 1 und 2 ist ein Dichtungselement 1 dargestellt, welches aus einem Hohlprofil 2 und an dieses Hohlprofil 2 anschließenden bandförmigen Fortsätzen 3 gebildet ist. Die bandförmigen Fortsätze 3 sind bei der Ausbildung nach Fig. 1 und 2 aus einem Kunststoffmaterial extrudiert und einstückig mit dem Hohlprofil 2, welches als Vierkant-Rohrprofil ausgebildet ist, hergestellt. Das Hohlprofil 2 weist an seiner Oberseite einen Schlitz 4 auf, aus welchem eine in das Hohlprofil 2 eingebrachte, unter Feuchtigkeitseinfluß quellende Dichtungsmasse 5 bei einem Feuchtigkeitseintritt herausquellen kann, wodurch die Dichtung verbessert wird. Um die unter Feuchtigkeitseinfluß quellende Dichtungsmasse 5 sicher in ihrer Lage im Dichtungselement 1 bzw. im Hohlprofil 2 zu halten, springen seitliche Bereiche 6 des Hohlprofiles 2 einwärts und begrenzen den Schlitz 4. Zum Einbringen der Dichtungsmasse 5 kann das Hohlprofil 2 elastisch verformt werden, worauf diese seitlichen Bereiche 6 auf Grund der elastischen Rückstellkraft des gewählten Materiales die Dichtungsmasse 5 sicher in ihrer Lage halten. Der Schlitz 4 kann bei der Herstellung des Dichtungselementes bereits vorgesehen sein. Um den Transport und die Lagerung des Trägerkörpers für die Dichtungsmasse 5 zu erleichtern, kann es vorteilhaft sein, die Kanten des Schlitzes 4 als Sollbruchstellen eines vollen Hohlprofiles auszubilden und den Schlitz 4 durch Herausreißen einer Reißlasche unmittelbar vor dem Einbringen der Dichtungsmasse 5 herzustellen.

Bei der Darstellung nach Fig. 3 und 4 ist als Material für die seitlichen Fortsätze 3 sowie für den die unter Feuchtigkeitseinfluß quellende Dichtungsmasse zumindest teilweise umschließenden Trägerkörper ein gitterförmiges Material gewählt. Die Maschenweite des Gitters im Bereich der seitlichen Fortsätze 3 muß entsprechend klein gewählt werden, um ein Anfluten des Dichtungselementes beim Einbau sicherzustellen. Zur Verbesserung der Verankerung und zur Erleichterung des Anflutens können hiebei ebenso wie bei der Ausbildung nach Fig. 1 und 2 Rippen oder Stege 7 zumindest an der dem Ortsbeton zuzuwendenden Seite des Dichtungselementes vorgesehen sein. Zusätzlich kann, wie die Darstellung nach Fig. 1 und 2 zeigt, auch an der der bereits errichteten Wand zuzuwendenden Seite die Dichtung durch Rippen 8 verbessert werden. Eine analoge Ausbildung läßt sich auch bei Verwendung von Gittermatten bzw. Drahtnetzen durch Abbiegungen, wie sie in Fig. 4 mit 9 bezeichnet sind, erzielen, welche das Anfluten und Anpressen des Dichtungselementes erleichtern.

Aus der Darstellung nach Fig. 5 ist nun die Einbaulage des Dichtungselementes in einer Schlitzwand ersichtlich. Es ist ein bereits erhärtetes Segment 10 dargestellt, an dessen konkaver Stirnwand 11 ein Dichtungselement 1 angeordnet wird. Das Dichtungselement wird hiebei so orientiert, daß der Schlitz 4 der Stirnwand 11 des bereits erhärteten Segmentes zugewandt ist, und die das nachfolgende Anpressen durch Anfluten mit Ortsbeton erleichternden Stege 7 bzw. Rippen 8 sind dem mit Stützflüssigkeit gefüllten Raum 12 zugewandt. Durch Einbringen von Ortsbeton tritt in Richtung des Pfeiles 13 eine zur Stirnwand 11 gerichtete Anpreßkraft auf, über welche das Dichtungselement 1 in seiner Position in vertikaler Richtung gehalten wird. Für das Einbringen kann in nicht dargestellter Weise das untere Ende des Dichtungselementes 1 mit einem Gewicht, beispielsweise einem Betonsockel, beschwert werden, so daß das Einschwimmen des Dichtungselementes 1 in den mit Stützflüssigkeit verfüllten Raum 12 erleichtert wird.

## Patentansprüche

1. Dichtungselement (1) für die Abdichtung von Fugen in Bauten, insbesondere von Fugen zwischen Segmenten einer Schlitzwand od.dgl., unter Verwendung einer unter Feuchtigkeitseinfluß quellenden Dichtungsmasse (5), dadurch gekennzeichnet, daß die unter Feuchtigkeitseinfluß quellende Dichtungsmasse (5) in einem langgestreckten, bandförmigen Trägerkörper festgelegt ist, daß der Trägerkörper die Dichtungsmasse (5) wenigstens teilweise umschließt und Durchbrechungen, insbesondere einen in Längsrichtung verlaufenden Schlitz (4), aufweist und daß der Trägerkörper wenigstens zwei sich in Längsrichtung des Trägerkörpers erstreckende Fortsätze (3) aufweist.

2. Dichtungselement nach Anspruch 1, dadurch gekennzeichnet, daß der Trägerkörper aus einem die Fortsätze (3) tragenden Hohlprofil (2) gebildet ist.

3. Dichtungselement nach Anspruch 2, dadurch gekennzeichnet, daß die Fortsätze (3) des Trägerkörpers längs je einer Erzeugenden des Hohlprofiles (2) an das Hohlprofil (2) anschließen.

4. Dichtungselement nach Anspruch 3, dadurch gekennzeichnet, daß zwei Fortsätze (3) des Trägers in einer gemeinsamen Ebene, insbesondere in einer Tangentialebene an das Hohlprofil (2), angeordnet sind.

5. Dichtungselement nach Anspruch 4, dadurch gekennzeichnet, daß das Hohlprofil (2) in der die Fortsätze (3) enthaltenden Ebene den in Längsrichtung verlaufenden Schlitz (4) aufweist.

6. Dichtungselement nach einem der Ansprüche 1 bis 5, dadurch gekennzeichnet, daß die Fortsätze (3) wenigstens an einer Seite in Längsrichtung verlaufende Rippen oder Stege (7) aufweisen.

7. Dichtungselement nach einem der Ansprüche 2 bis 6, dadurch gekennzeichnet, daß das Hohlprofil (2) als Kantrohrprofil ausgebildet ist und in der die Fortsätze (3) enthaltenden Ebene von zur Ausbildung des Schlitzes (4) einwärts springenden Bereichen (6) begrenzt ist.

8. Verfahren zum Abdichten einer Fuge in Bauten unter Verwendung eines Dichtungselementes nach einem der Ansprüche 1 bis 7, dadurch gekennzeichnet, daß das bandförmige Dichtungselement (1) an einer Stirnwand (11) eines bestehenden Segmentes (10) einer Wand im wesentlichen vertikal eingebracht wird, wobei die Breite des bandförmigen Dichtungselementes (1) im wesentlichen parallel zu einer ebenen Stirnwand oder konzentrisch zu einer konkaven Stirnwand (11) orientiert angeordnet wird, und daß das Dichtungselement (1) durch Anfluten mit dem Ortsbeton für das benachbarte Segment an das bestehende Segment (10) angepreßt wird.

9. Verfahren nach Anspruch 8, dadurch gekennzeichnet, daß das bandförmige Dichtungselement (1) mit der die Durchbrechungen oder den Schlitz (4) aufweisenden Seite des Hohlprofiles (2) der Stirnseite des bestehenden Segmentes (10) zugewandt eingebracht wird.

10. Verfahren nach Anspruch 8 oder 9, dadurch gekennzeichnet, daß das Dichtungselement (1) vor dem Einbringen an seiner Unterkante mit einem Gewicht, insbesondere einem Betonsockel, beschwert wird.

11. Verfahren nach einem der Ansprüche 8, 9 oder 10, dadurch gekennzeichnet, daß das Dichtungselement (1) vor dem Einbringen in den Bereich der Bautenfuge nach dem Einlegen der quellfähigen Dichtungsmasse (5) mit einem den Schlitz (4) im Hohlprofil (2) abdeckenden Band, insbesondere einem Klebeband, gegen Eintritt von Feuchtigkeit gesichert wird und daß das abdeckende Band unmittelbar vor dem Einbringen des bandförmigen Dichtungselementes (1) in den Bereich der Bautenfuge abgelöst wird.

## Claims

1. A sealing element (1) for sealing joints in buildings, especially joints between segments of a subterranean curtain or the like, using a sealing compound (5) which swells under the effect of moisture, characterized in that the sealing compound (5) which swells under the effect of moisture is fixed in an elongate, strip-form supporting body, in that the supporting body at least partially encloses the sealing compound (5) and comprises perforations, especially a slit (4) running in the longitudinal direction, and in that the supporting body comprises at least two extensions (3) extending in the longitudinal direction of the supporting body.

2. A sealing element according to claim 1, characterized in that the supporting body is formed of a hollow shaped member (2) carrying the extensions (3).

3. A sealing element according to claim 2, characterized in that the extensions (3) of the supporting body each adjoin the hollow shaped member (2) along a generatrix of the hollow shaped member (2).

4. A sealing element according to claim 3, characterized in that two extensions (3) of the support are arranged in a common plane, especially in a plane tangential to the hollow shaped member (2).

5. A sealing element according to claim 4, characterized in that the hollow shaped member (3) comprises the longitudinally running slit (4) in the plane containing the extensions (3).

6. A sealing element according to any one of claim 1 to 5, characterized in that the extensions (3) comprise longitudinally running ribs or webs (7) on at least one side.

7. A sealing element according to any one of claim 3 to 6, characterized in that the hollow shaped member (2) is constructed as an angular tube member and is defined in the plane containing the extensions (3) by areas (6) projecting inwards to form the slit (4).

8. A method of sealing a joint in buildings using a sealing element according to any one of claims 1 to 7, characterized in that the strip-form sealing element (1) is built in substantially vertically at an end wall (11) of an existing segment (10) of a wall, the width of the strip-form sealing element (1) being arranged in substantially parallel orientation to a planar end wall or in substantially concentric orientation to a concave end wall (11), and in that the sealing element (1) is pressed against the existing segment (10) by flooding with the local concrete for the adjacent segment,

9. A method according to claim e, characterized in that the strip-form sealing element (1) is built in with the side of the hollow shaped member (2) comprising the perforation or the slit (4) facing the end of the existing segment (1).

10. A method according to claim 8 or claim 9, characterized in that, before building-in, the bottom of the sealing element (1) is made heavier with a weight, especially a concrete base.

11. A method according to any one of claims 8, 9 or 10, characterized in that, before building-in, the sealing element (1) is secured against the entrance of moisture in the area of the building joint after insertion of the swellable sealing compound (5) with a strip, especially an adhesive strip, covering the slit (4) in the hollow shaped member (2) and in that the cover strip is removed in the area of the building joint immediately before building-in of tie strip-form sealing element (1).

## Revendications

1. Elément d'étanchéité (1) pour l'étanchéification de joints exécutés dans les constructions, en particulier les joints entre les segments d'un rideau souterrain ou similaire, avec utilisation d'une masse d'étanchéité (5) qui gonfle sous l'effet de l'humidité, caractérisé par le fait que la masse d'étanchéité (5) qui gonfle sous l'effet de l'humidité est fixée dans un corps porteur en forme de bande disposé en long, que le corps porteur entoure au moins partiellement la masse d'étanchéité (5), et présente en particulier une fente (4) qui s'étend dans le sens longitudinal, et que le corps porteur présente au moins deux prolongements (3) qui s'étendent dans le sens longitudinal du corps de support.

2. Elément d'étanchéité selon la revendication 1, caractérisé par le fait que le corps porteur est formé par un profilé (2) creux qui porte les prolongements (3).

3. Elément d'étanchéité selon la revendication 2, caractérisé par le fait que les prolongements (3) du corps porteur se raccordent chacun au profilé creux (2) le long d'une génératrice du profilé creux (2).

4. Elément d'étanchéité selon la revendication 3, caractérisé par le fait que deux prolongements (3) du support sont disposés dans un plan commun, en particulier un plan tangentiel au profilé creux (2).

5. Elément d'étanchéité selon la revendication 4, caractérisé par le fait que le profilé creux (2) présente, dans le plan qui contient les prolongements (3), une fente (4) qui s'étend dans le sens longitudinal.

6. Elément d'étanchéité selon l'une des revendications 1 à 5, caractérisé par le fait que les prolongements (3) présentent sur au moins un côté des rides ou nervures qui s'étendent dans le sens longitudinal.

7. Elément d'étanchéité selon l'une des revendications 2 à 6, caractérisé par le fait que le profil creux (2) a une forme de profilé tubulaire polygonal et qu'en vue de la formation de la fente (4) il est limité dans le plan contenant les prolongements (3) par des zones (6) qui font saillie vers l'intérieur.

8. Procédé d'étanchéification d'un joint exécuté dans les constructions, avec utilisation d'un élément d'étanchéité selon l'une des revendications 1 à 7, caractérisé par le fait que l'élément d'étanchéité (1) en forme de bande est mis en place sensiblement verticalement sur une paroi frontale (11) d'un segment existant (10) d'une paroi, la largeur de l'élément d'étanchéité (1) en forme de bande étant disposée de manière à être sensiblement parallèle à une paroi frontale plane ou orientée concentriquement à une paroi frontale concave (11), et que l'élément d'étanchéité (1) est comprimé contre le segment existant (10) lors de la coulée du béton local destiné au segment voisin en flottant sur ce béton.

9. Procédé selon la revendication 8, caractérisé par le fait que l'élément d'étanchéité (1) en forme de bande est mis en place de telle manière que le côté du profilé creux (2) présentant les passages ou la fente (4) est tourné vers le côté frontal du segment (10) considéré.

10. Procédé selon la revendication 8 ou 9, caractérisé par le fait que l'élément d'étanchéité (1) est alourdi par un poids placé sur son bord inférieur, en particulier par un socle de béton.

11. Procédé selon l'une des revendications 8, 9 ou 10, caractérisé par le fait que l'élément d'étanchéité (1) est protégé de l'humidité avant sa mise en place dans la zone du joint de construction après le dépôt de la masse d'étanchéité (5) susceptible de gonfler, au moyen d'une bande, en particulier une bande adhésive, recouvrant la fente (4) du profilé creux, et que la bande de recouvrement est retirée immédiatement avant la pénétration de l'élément d'étanchéité (1) en forme de bande dans la zone du joint de construction.
